# EUROPÄISCHE PATENTSCHRIFT

(11) **EP 0 380 774 B1**
(45) Veröffentlichungstag und Bekanntmachung des Hinweises auf die Patenterteilung: **02.11.1994**
(21) Anmeldenummer: 89121941.2
(22) Anmeldetag: 28.11.1989
(51) Int. Cl.: B22D 11/06, B22D 11/20

(54) **Verfahren und Einrichtung zur Regelung der Giessspiegelhöhe im Giessraum einer Bandstranggiessanlage**
Method of and installation for regulating a liquid metal level in the pouring basin of continuous casting plants for strips
Procédé et dispositif pour le réglage du niveau de surface du bain dans l'entonnoir de coulée d'une installation de coulée continue en bande

(30) Priorität: 02.02.1989 JP 22530/89
(43) Veröffentlichungstag der Anmeldung: 08.08.1990
(73) Patentinhaber: KRUPP STAHL AKTIENGESELLSCHAFT, 44713 Bochum (DE)
(72) Erfinder: Sasaki, Tsuneo, Sagamihara-shi Kanagawa-ken 229 (JP); Tanaka, Hirotaka, Sagamihara-shi Kanagawa-ken 229 (JP); Ohno, Kouichi, Sagamihara-shi Kanagawa-ken 229 (JP)
(74) Vertreter: Cohausz & Florack Patentanwälte

(56) Entgegenhaltungen:
- EP-A- 0 131 979
- EP-A- 0 194 327
- EP-A- 0 270 204
- GB-A- 2 109 940
- PATENT ABSTRACTS OF JAPAN, Band 10, Nr. 33 (M-452)(2090), 8. Februar 1986; & JP-A-60187455

## Beschreibung

Die Erfindung betrifft ein Verfahren zur Regelung der Gießspiegelhöhe im Gießraum einer Bandstranggießanlage, bei dem die Badspiegelhohe kontinuierlich gemessen wird und Abweichungen von einer vorgegebenen Höhenlage in Steuersignale zur Verschiebung des Gießspiegels auf die vorgebene Höhenlage umgesetzt werden, wobei neben der kontinuierlichen berührungslosen Höhenmessung mittels eines Wirbelstromsensors wenigstens ein Istwert der Gießspiegelhöhe durch den bezüglich seiner Höhenlage erfaßbaren Kontakt einer Elektrode mit dem Gießspiegel gemessen und der Istwert der Kontaktmessung zur Eichung der Wirbelstrommessung verwendet wird.
Ausgehend von der europäischen Patentanmeldung 83 102 701.1 (Veröffentlichungsnummer 0 194 327), die ein Verfahren zur Regelung der Lage des Gießspiegels im Gießraum einer Bandstranggießanlage betrifft, bei dem die von der Badspiegelhöhe abhängigen Meßsignale von Sensoreinheiten in Steuersignale zur Veränderung des Gießspiegels auf eine vongegebene Gießspiegelhöhe umgesetzt werden, wird in der DE-A-3 934 975 (veröffentlicht nach dem Anmeldetag der vorleigenden Erfindung) vorgeschlagen, für die Höhenmessung einen Wirbelstomsensor einzusetzen und diesen mir einem in das Schmelzbad eingetauchten Elektrodenmeßfühler zu eichen.
Dieser Elektrodenmeßfühler sieht eine ständig eingetauchte längere und eine kürzere Gegenelektrode vor, die erst Kontakt mit der Schmelze bekommt, wenn der Badspiegel entsprechend weit angestiegen ist.

Die Schmelze selbst stellt dann eine leitende Verbindung zwischen den beiden Elektroden her und löst so ein diesen Istwert der Gießspiegelhöhe anzeigendes Signal aus, das zur Eichung des Wirbelstromsensors verwendet wird. Auch bei einem Elektrodenmeßfühler mit mehreren Gegenelektroden wird nicht der Istwert der Gießspiegelhöhe zu einem beliebigen Zeitpunkt gemessen sondern bestätigt, daß bestimmte Istwerte beim Kontakt der Schmelze mit den Gegenelektroden jeweils erreicht sind.
Bei diesem Verfahren ist es unvermeidbar, daß sich an den Elektroden des Elektrodenmeßfühlers beispielsweise flüssiger Stahl ansetzt. Der Ansatz des flüssigen Stahls bildet eine Brücke zwischen den Elektroden und erstarrt leicht, wodurch zu befürchten ist, daß auch dann der leitende Zustand aufrechterhalten bleibt, wenn später der Badspiegel wieder absinkt.
Dieses Meßverfahren, das auf dem leitenden Zustand des Elektrodenmeßfühlers beruht, ist zwar zur Erfassung des Badspiegels zum Zeitpunkt des Beginns des Gießvorganges geeignet, kann aber den Stand des flüssigen Stahls nicht mehr mit hoher Genauigkeit erfassen, wenn der Gießspiegel seinen vorgegebenen Wert, also einen gewissen stationären Zustand erreicht hat. Beim Beginn des Vergießens steigt das Bad je nach Zufuhr des flüssigen Stahles an, wobei sich keine Brücke, die die Elektroden in leitendem Zustand hält, bildet, so daß eine bestimmte Badspiegelhöhe exakt nachgewiesen werden kann.
Nach dem Angießen kommt es nun darauf an, einen vorgegebenen Gießspiegel so genau wie möglich einzuhalten, um ein dünnes Band konstanter Dicke und hoher Qualität erzeugen zu können. Die Gießspiegelmessung muß also feinfühlig Schwankungen der Gießspiegelhöhe anzeigen. Hierfür ist die kontinuierliche, berührungslose Messung mittels eines Wirbelstromsensors an sich sehr geeignet, doch gehen in das Meßergebnis auch eliminierbare Einflüsse aus den elektromagnetischen Eigenschaften des Umfeldes ein. Diese Umgebungseinflüsse sind aufgrund thermischer Verformungen der Vorrichtung nicht grundsätzlich konstant und können so im Laufe der Gießzeit zu mehr oder weniger bedeutenden Verzerrungen der Höhenmessung und zu Fehlern in der Gießspiegelregelung führen.

Aufgabe der Erfindung ist es, diese Nachteile und die einem stationären Elektrodenmeßfühler anhaftenden Nachteile zu vermeiden und ein Verfahren zur Regelung der Gießspiegelhöhe zu schaffen, dessen Zuverlässigkeit über die gesamte Gießzeit erhalten bleibt.
Eine weitere Aufgabe der Erfindung ist es, eine insbesondere für die Lösung der Verfahrenstechnik geeignete Einrichtung bereitzustellen.

Verfahrenstechnisch wird die Aufgabe dadurch gelöst, daß die Kontaktmessung mittels einer vertikal verfahrbaren Elektrode während des gesamten Gusses periodisch wiederholt wird und nach jeder Wiederholung eine Eichung der Wirbelstrommessung erfolgt.

Gemäß einer Weiterentwicklung der Erfindung ist vorgesehen, daß die Elektrode auf ihrem Absenkweg in Richtung auf den Badspiegel vor Erreichen des Badspiegels eine ortsfeste Lichtschranke durchläuft und zur Erfassung des Istwertes der Gießspiegelhöhe der Verfahrweg der Elektrode von der Lichtschranke bis zum Kontakt mit dem Gießspiegel gemessen wird.
Zur Durchführung des erfindungsgemäßen Verfahrens wird eine Einrichtung zur Regelung der Gießspiegelhöhe im Gießraum einer Bandstranggießanlage vorgeschlagen mit einem Wirbelstromsensor über dem Schmelzbad, mit einer Elektrode, die bei Erfassung des Istwertes einer Höhenlage des Gießspiegels in Kontakt mit der Schmelze ist, mit einer Steuervorrichtung, an die der Wirbelstromsensor und die Elektrode angeschlossen sind und die ein Programm enthält, mit dem die kontinuierlichen Signalfolgen des Wirbelstromsensors unter Berücksichtigung des Istwertsignals der Elektrode in Steuersignale umsetzbar sind, mit denen wenigstens einer der Gießparameter Zuführmenge der Metallschmelze in den Gießraum und Gießgeschwindigkeit zum Zwecke der Verschiebung des Gießspiegels auf eine vorgegebene Gießspiegelhöhe veränderbar ist.

Sie ist erfindungsgemäß derart gestaltet, daß die Elektrode vertikal verfahrbar und der Verfahrweg der Elektrode erfaßbar ist, und daß über dem Schmelzbad und über der höchsten vorgesehenen Höhenlage des Gießspiegels und im Verfahrweg der Elektrode eine Lichtschranke oder dergleichen angeordnet ist.
Um Anbackungen von Schmelze an der Elektrode weitgehend auszuschließen wird zweckmäßigerweise eine Graphitelektrode verwendet.

Die Erfindung wird nachfolgend anhand der Figuren beschrieben.
Es zeigt schematisch:
- Fig. 1: eine Gießspiegelregelung einer Bandstranggießanlage
- Fig. 2: eine Draufsicht auf das Gießgefäß einer Bandstranggießanlage
- Fig. 3: ein Gießdiagramm
Fig. 1 zeigt aus einer Bandstranggießanlage ein Gießgefäß 1 im Schnitt, dessen Gießraum 2 ein Schmelzbad 3 enthält. Die mit überhöhten Wellen anschaulich dargestellte Oberfläche des Schmelzbades 3 ist im Gießbetrieb der Gießspiegel 4, der beim Bandstranggießen auf einer vorgegebenen Höhenlage zu halten ist. Über dem Schmelzbad 3 ist im Gießraum 2 ein Wirbelstromsensor 5 ortsfest angeordnet, mit dessen Hilfe über die Veränderung der Flußdichte in einer Spule die Höhenlage des Gießspiegels 4 kontinuierlich berührungslos gemessen wird.
Unter dem Wirbelstromsensor 5 sei eine stromdurchflossene Spule verstanden, die bekanntlich aufgrund des durchfließenden Stromes ein Magnetfeld erzeugt. Das Magnetfeld wird beeinflußt, wenn sich ihm ein elektrisch leitender Körper, hier der Gießspiegel 4 nähert. Diese Beeinflussung bewirkt eine Veränderung des Stromflusses in der Spule, die erfaßt und in einen Höhenwert des Gießspiegels 4 umgesetzt werden kann.

Der Wirbelstromsensor 5 steht über eine Leitung 6 mit einem Steuergerät 7 in Verbindung.
Über dem Schmelzbad 3 ist eine Elektrode 8 an einer Elektrodenaufhängung 9 angeordnet und vertikal verfahrbar, indem ein reversierbarer Schrittmotor 10 aktiviert wird. Die jeweilige Position der Elektrode 8 wird vom Schrittmotor über eine Leitung 11 dem Steuergerät eingegeben.
In ihrer unteren Position hat die gestrichelt gezeichnete Elektrode 8' Kontakt mit dem Gießspiegel 4, wobei dabei durch den Kontakt von der Elektrode 8' ein Signal ausgelöst wird, welches über die Elektrodenaufhängung 9 und die Leitung 11 ebenfalls dem Steuergerät 7 übertragen wird.
Eine aus Sender 12, Empfänger 13 und Lichtstrahl, hier einem Laserstrahl 14 bestehende Lichtschranke steht mit einer weiteren Leitung 15 ebenfalls mit dem Steuergerät 7 in Verbindung.
Weiterhin sind eine Umlenkrolle 16 und ein Abschirmrohr 17 vorgesehen.
Der Verfahrweg 18 der Elektrode 8 ist durch eine strichpunktierte Linie angedeutet, die den Lichtstrahl 14 der Lichtschranke im Punkt A kreuzt; der unteren Position der Elektrode 8' ist der Kontaktpunkt B zugeordnet.

Fig. 2 zeigt eine Draufsicht auf das Gießgefäß 1 einer Bandgießanlage, wobei hier zwischen dem Wirbelstromsensor 5 und der Elektrode 8 eine Abschirmplatte 19 vorgesehen ist. Eine Tragvorrichtung 20 hält den Wirbelstromsensor 5. Am vorderen Ende des Gießgefäßes 1 liegt die Gießdüse 21, die bei einer Zweirollen-Bandgießmaschine zusammen mit zwei übereinander angeordneten, nicht dargestellten gekühlten Gießwalzen den Gießschlitz bildet.

In dem Gießdiagramm nach Fig. 3 ist die Gießspiegelhöhe H über der Gießzeit t aufgetragen, wobei h1, h2, h3, h4 eine Höhendifferenz zwischen dem vom Wirbelstromsensor 5 angezeigten und von der Elektrode 8 gemessenen Wert zu den Gießzeiten t1, t2, t3 und t4 angeben.

Im Folgenden wird anhand der Figuren das Wesentliche der vorliegenden Erfindung zusammen mit ihrer Wirkung weiter erklärt. Bei Fig. 1 handelt es sich um ein System zur direkten Messung des Badspiegels nach dem Berührungsverfahren, und zwar mit dem Ziel, die Korrekturinformation für den Wirbelstromsensor 5 zu bekommen. Über dem Badspiegel 4 wird ein Meßterminal vom Berührungs-Typ, nämlich eine Elektrode 8 angebracht, welche mittels des Schrittmotors 10 oder eines ähnlichen Motors, der die Drehung exakt messen kann, mit einer konstanten Geschwindigkeit auf- bzw. abwärts bewegt wird. Die Elektrode 8 besteht aus Graphit, so daß bei der Berührung von deren unterem Ende mit dem Badspiegel 4 ein Strom fließen kann. Sie bewegt sich im Verfahrweg 18 auf und ab. Damit man erkennt, ob sich die Elektrode 8 am Punkt A befindet oder nicht, ist das aus Sender 12 und Empfänger 13 bestehende optische System installiert. Wenn z. B. ein Laserstrahl 14 aus dem Sender 12 emittiert wird, wobei der Lichtweg durch die Elektrode 8 unterbrochen wird, wird wahrgenommen, daß sich die Elektrode 8 am Punkt A befindet. Zur Erfassung am Bezugspunkt A kann ein anderes Sensorelement - wie z. B. ein Grenzschalter - ebenfalls verwendet werden. Ausgehend von dem obigen Zustand, wird die Elektrode 8 vom Schrittmotor 10 bis zum Kontaktpunkt B herabgelassen. Wenn es sich dabei um eine Elektrode 8 handelt, die aus Graphit besteht, wird diese über einen Draht unter Spannung gesetzt. Berührt die Elektrode 8 den Badspiegel 4, so fließt ein Strom, dessen Erfassung als Nachweis dafür herangezogen werden kann, ob sich die Elektrode 8 am Berührungspunkt B befindet oder nicht. Umgekehrt kann die Elektrode 8' am Kontaktpunkt B eingestellt und von dort nach oben bewegt werden, damit die Bewegungsstrecke, die die Elektrode 8 vom Kontaktpunkt B bis zum Punkt A zurücklegt, gemessen werden kann.

Der Bewegungsabstand zwischen Punkt A und Kontaktpunkt B kann durch Zählung der Schritte am Schrittmotor 10 in Erfahrung gebracht werden. Nach dem hier beschriebenen Verfahren läßt sich der Gießspiegel 4 des Schmelzbades 3 mit einer unter +/- 0,1 mm liegenden hohen Genauigkeit messen. Der so gemessene Gießspiegel 4 wird dem Steuergerät 7 zugeführt, um als Information zur Korrektur an dem durch den Wirbelstromsensor 5 gemessenen Wert herangezogen zu werden.
Da nach dem o.g. Verfahren der Punkt A an einer vom Badspiegel 4 entfernten Stelle eingestellt werden kann, ist zu vermeiden, daß die Elektrode 8 einer hohen Temperatur der vom Badspiegel 4 ausgestrahlten Wärme ausgesetzt wird. Dies bedeutet, daß ohne Beeinflussung durch Temperaturen und thermische Ausdehnung usw. der Badspiegel 4 mit hoher Genauigkeit gemessen werden kann.
Auch wenn sich an der Spitze der Elektrode 8 beispielsweise flüssiger Stahl einmal angesetzt hat, kann die Elektrode 8 wiederholt benutzt werden, weil das Meßprinzip zur Erfassung des Badspiegels nicht auf leitendem Zustand beruht. Da ferner die am Kontaktpunkt B befindliche Elektrode 8 beim Wiederhochfahren mit Hilfe des Laserstrahles 14 erfaßt wird, bleibt der sich ansetzende flüssige Stahl oder das Grundmetall ohne Einfluß auf die Meßgenauigkeit.
Bei auf- oder abwärtiger Bewegung der Elektrode 8 könnte es vorkommen, daß dessen Position und Bewegung das Meßergebnis des Wirbelstromsensors 5 beeinflußt. Deshalb ist es zu empfehlen, um die Elektrode 8 ein Abschirmrohr 17 oder eine Abschirmplatte 19 anzubringen.

In Fig. 2 ist als Draufsicht dargestellt, wie die Elektrode 8 durch die Abschirmplatte 19 vom Wirbelstromsensor 5 abgeschirmt ist.
An der Badoberfläche bilden sich während der Zufuhr des flüssigen Stahls oder des Gießvorganges Wellen, welche ebenfalls das Meßergebnis der Elektrode 8 beeinflussen können.

In diesem Fall können an mehreren Stellen im Gießraum 2 Elektroden 8 angeordnet werden, damit man darauf beruhend den Gießspiegel 4 erfaßt, indem eine oder mehrere der Elektroden 8 durch Berührung mit dem Badspiegel 4 angesprochen haben; somit kann der Einfluß von Wellenbildung unterdrückt werden.

Die Erfindung wurde mit einer Zweirollen-Bandgießmaschine bei der Herstellung von Edelstahlbändern erprobt.
Flüssiger nichtrostender Stahl mit SUS 304-Zusammensetzung wurde dem Schmelzbad 3 zugeführt und Bänder mit einer Dicke von 2,0 mm und einer Breite von 650 mm gegossen. Das Verhalten des Gießspiegels 4 des dem Schmelzbad 3 gelieferten flüssigen Stahls nach Beginn der Zufuhr nahm man als Diagramm Fig. 3 auf, das einen ansteigenden Kurvenverlauf verzeichnete. Als jedoch zum Zeitpunkt t1 während der Zufuhr von flüssigem Stahl der Badspiegel 4 mittels der Elektrode 8 gemessen wurde, war der vom Wirbelstromsensor 5 gemessene Wert mit Fehler h1 behaftet. Infolgedessen wird der Fehler h1 im Steuergerät 7 errechnet, damit der vom Wirbelstromsensor 5 erfaßte Wert nach oben korrigiert wird.
Bei fortgesetzter Zufuhr von flüssigem Stahl erhöhte sich der Füllstand im Gießraum 2 noch weiter. Zu dem Zeitpunkt t2, wo der Gießspiegel 4 sein stationäres Niveau erreichte, wurde dieser erneut mittels der Elektrode 8 gemessen. Dabei wurde festgestellt, daß der Meßwert des Wirbelstromsensors 5 mit Fehler h2 behaftet war. Beruhend auf dem Meßfehler h2 wurde auf gleiche Weise der vom Wirbelstromsensor 5 erfaßte Wert nach oben korrigiert.
Im Stadium, in dem der Badspiegel 4 des Schmelzbades 3 seinen stationären Zustand erreichte, wurde das Badniveau mittels der Elektrode 8 periodisch gemessen. Unter Zugrundelegung des jeweils zum Zeitpunkt t3, t4 festgestellten Meßfehlers h3, h4 wurde der jeweilige Meßwert des Wirbelstromsensors 5 nach oben bzw. unten entsprechend korrigiert. Auf diese Weise wurde unter Aufrechterhaltung des Gießspiegels 4 auf dem Soll-Niveau der flüssige Stahl zugeführt, so daß Bänder gegossen wurden.

Die so unter Konstanthaltung des Gießspiegels 4 auf dem Soll-Wert während gesamter Phase des Bandgießens, also unter stabiler Betriebsbedingung hergestellten Bänder wiesen weder fehlerhafte Banddicke noch Gaseinschluß usw. auf und zeichneten sich durch hervorragende Eigenschaft aus.
Bei dem oben erläuterten Beispiel handelte es sich um eine Stranggießmaschine nach dem Duowalzenverfahren mit unterschiedlichen Walzendurchmessern. Doch die vorliegende Erfindung wird keineswegs durch das hier erläuterte Bei spiel eingeschränkt und kann auf die sonstigen nach dem Duowalzen-, Einzeltrommel-, Einzelgürtel-, Duogürtel-, Walzengürtelverfahren u. a. arbeitenden Stranggießmaschinen angewandt werden, bei denen aus dem im Bad abgegebenen flüssigen Stahl durch rasche Abkühlung und Erstarrung Bänder hergestellt werden.

## Patentansprüche

1. Verfahren zur Regelung der Gießspiegelhöhe im Gießraum einer Bandstranggießanlage, bei dem die Badspiegelhöhe kontinuierlich gemessen wird und Abweichungen von einer vorgegebenen Höhenlage in Steuersignale zur Verschiebung des Gießspiegels auf die vorgegebene Höhenlage umgesetzt werden, wobei neben der kontinuierlichen berührungslosen Höhenmessung mittels eines Wirbelstromsensors wenigstens ein Istwert der Gießspiegelhöhe durch den bezüglich seiner Höhenlage erfaßbaren Kontakt einer Elektrode mit dem Gießspiegel gemessen und der Istwert der Kontaktmessung zur Eichung der Wirbelstrommessung verwendet wird, wobei die Kontaktmessung mittels einer vertikal verfahrbaren Elektrode während des gesamten Gusses periodisch wiederholt wird und nach jeder Wiederholung eine Eichung der Wirbelstrommessung erfolgt.

2. Verfahren nach Anspruch 1,
**dadurch gekennzeichnet,**
daß die Elektrode auf ihrem Absenkweg in Richtung auf den Badspiegel vor Erreichen des Badspiegels eine ortsfeste Lichtschranke durchläuft und zur Erfassung des Istwertes der Gießspiegelhöhe der Verfahrweg der Elektrode von der Lichtschranke bis zum Kontakt mit dem Gießspiegel gemessen wird.

3. Einrichtung zur Regelung der Gießspiegelhöhe im Gießraum einer Bandstranggießanlage mit einem Wirbelstromsensor über dem Schmelzbad, mit einer Elektrode, die bei Erfassung des Ist-Wertes einer Höhenlage des Gießspiegels in Kontakt mit der Schmelze ist, mit einer Steuervorrichtung, an die der Wirbelstromsensor und die Elektrode angeschlossen sind und die ein Programm enthält, mit dem die kontinuierlichen Signal folgen des Wirbelstromsensors unter Berücksichtigung des Istwertsignals der Elektrode in Steuersignale umsetzbar sind, mit denen wenigstens einer der Gießparameter Zuführmenge der Metallschmelze in den Gießraum und Gießgeschwindigkeit zum Zwecke der Verschiebung des Gießspiegels auf eine vorgegebene Gießspiegelhöhe veränderbar ist, wobei, die Elektrode (8) vertikal verfahrbar und der Verfahrweg der Elektrode (8) erfaßbar ist, und
über dem Schmelzbad (3) und über der höchsten vorgesehenen Höhenlage des Gießspiegels (4) und im Verfahrweg der Elektrode (8) eine Lichtschranke (14) oder dergleichen angeordnet ist.

4. Einrichtung nach Anspruch 3,
**dadurch gekennzeichnet,**
daß die Elektrode aus Graphit besteht.

## Claims

1. A method and apparatus for controlling the level of molten metal in the pouring basin of a continuous strip casting installation, wherein said level is continuously measured and deviations from a required height are converted into control signals to displace said level to the required height, wherein besides the continuous contactless measuring of the height by means of an eddy current sensor, at least one actual value of the height of the level being measured by the contact, whose height can be determined, of an electrode with the level of the molten metal, the actual value of the contact measurement being used for the calibration of the eddy current measurement, wherein the contact measurement is periodically repeated throughout casting by means of a vertically movable electrode, the eddy current measurement being calibrated after each repetition.

2. A method according to claim 1, characterized in that on its downward path in the direction of the level of the molten metal, before it reaches said level the electrode passes through a fixed light barrier, and the path covered by the electrode from the light barrier to the contact with the level of the molten metal is measured in order to determine the actual value of said level.

3. An apparatus for controlling the level of the molten metal in the pouring chamber of a continuous strip casting installation, having an eddy current sensor above the bath of molten metal, an electrode which is in contact with the molten metal when the actual value of its height is determined, and a control device, to which the eddy current sensor and the electrode are connected and which contains a programme by which the continuous sequences of signals of the eddy current sensor can be converted, allowing for the actual value signal of the electrode, into control signals by means of which at least one of the casting parameters, namely the quantity of the molten metal supplied to the pouring chamber and the casting speed, can be changed in order to displace the level of the molten metal to a required height, wherein the electrode (8) can travel vertically and the path covered by the electrode (8) can be determined, and a light barrier (14) or the like is disposed above the bath (3) of molten metal and above the highest required height of the level (4) of the molten metal and in the path covered by the electrode (8).

4. An apparatus according to claim 3, characterized in that the electrode is made of graphite.

## Revendications

1. Procédé pour le réglage du niveau de la surface d'un bain dans une chambre de coulée d'une installation de coulée continue de bande, dans lequel le niveau de la surface du bain est continuellement mesuré et les écarts par rapport à une position de niveau prédéterminée sont convertis en signaux de commande pour le déplacement du niveau de la surface du bain vers la position de niveau prédéterminée, dans lequel outre la mesure de niveau ininterrompue sans contact au moyen d'un capteur de courant tourbillonnaire, au moins une valeur réelle du niveau de la surface du bain est mesurée par un contact détectable par suite de sa position en hauteur, d'une électrode avec le niveau de la surface du bain et la valeur réelle de la mesure par contact est utilisée pour la vérification de la mesure de courant tourbillonnaire, dans lequel la mesure par contact est répétée périodiquement au moyen d'une électrode déplaçable verticalement pendant toute la coulée et après chaque répétition, se produit une vérification de la mesure du courant tourbillonnaire.

2. Procédé suivant la revendication 1, caractérisé en ce que l'électrode sur son trajet de descente en direction du niveau de la surface du bain traverse un barrage photoélectrique fixé en position avant d'atteindre le niveau du bain et pour la détection de la valeur réelle de la hauteur du niveau de coulée, le trajet de déplacement de l'électrode à partir du barrage photoélectrique jusqu'au contact avec le niveau de la surface du bain est mesuré.

3. Dispositif pour le réglage de la hauteur du niveau de la surface d'un bain dans une chambre de coulée d'une installation de coulée continue de bande avec un capteur de courant tourbillonnaire au-dessus du bain en fusion, avec une électrode, qui lors de la détection de la valeur réelle d'une position en hauteur d'un niveau de surface de bain est en contact avec la masse fondue, avec un dispositif de commande auquel le détecteur de courant tourbillonnaire et l'électrode sont reliés et qui contient un programme, au moyen duquel des trains de signaux continus du détecteur de courant tourbillonnaire sont transformables en signaux de commande, compte tenu du signal de valeur réelle de l'électrode, au moyen desquels au moins une quantité de détermination des paramètres de fusion du métal fondu dans la chambre de fusion et de la vitesse de fusion, en vue du décalage du niveau de la surface du bain vers un niveau de surface de bain prédéterminé est modifiable, dans lequel l'électrode (8) est déplaçable verticalement et le trajet de déplacement de l'électrode (8) est détectable et au-dessus du bain fondu (3) et au-dessus de la position en hauteur la plus élevée du niveau de la surface du bain (4) et sur le trajet de déplacement de l'électrode (8) est disposé un barrage photoélectrique (14) ou analogue.

4. Dispositif suivant la revendication 3, caractérisé en ce que l'électrode est en graphite.
